# EUROPÄISCHE PATENTSCHRIFT

(11) **EP 0 464 655 B1**
(45) Veröffentlichungstag und Bekanntmachung des Hinweises auf die Patenterteilung: **17.05.1995**
(21) Anmeldenummer: 91110606.0
(22) Anmeldetag: 26.06.1991
(51) Int. Cl.: E04D 3/14, E06B 3/68

(54) **Sparren für Glasüberdachungen, Fassadenverkleidungen und dergleichen**
Glazing bar for the purpose of forming glazed roofs, facings etc.
Chevron, spécialement conçu pour toitures vitrées, habillage de façade etc.

(30) Priorität: 30.06.1990 DE 9007237 U
(43) Veröffentlichungstag der Anmeldung: 08.01.1992
(73) Patentinhaber: AHSK GLASDACHGESELLSCHAFT mbH, D-37520 Osterode (DE)
(72) Erfinder: Weidtke, Ute, W-3370 Seesen (DE)
(74) Vertreter: König, Norbert, Dipl.-Phys. Dr.

(56) Entgegenhaltungen:
- GB-A- 27 576
- GB-A- 163 460
- GB-A- 480 124
- GB-A- 545 764
- GB-A- 887 537

## Beschreibung

Die Erfindung betrifft einen Holz- oder Leimbindersparren für Glasüberdachungen gemaß Oberbegriff des Anspruchs 1.

Bei herkömmlichen Glasüberdachungen werden die Glasscheiben mit Hilfe von Metalleisten und Gummidichtungen gefaßt, wobei die Metalleisten auf den Sparren aufgeschraubt werden. Diese Metalleisten stellen thermische Brücken dar, d. h. Kältebrücken, durch die sich in den Hohlräumen zwischen den beiden Metalleisten und um die Glasscheibe in diesem Bereich Kondenswasser bildet. Für dieses Kondenswasser muß eine gesonderte Entwässerung vorgesehen werden; außerdem besteht durch dieses Kondenswasser die Gefahr von Korrosionen. Durch die thermischen Brücken besteht ferner die Gefahr von Hitzestaus und der Entstehung von nachteiligen thermischen Spannungen.

Aus der GB-A-480124 sind Verglasungsleisten mit einer unteren Leiste und einer Kopfleiste bekannt. Die untere Leiste ist mit einem oberseitigen mittleren Steg versehen, der in einer mittigen Nut der Kopfleiste angeordnet und mit der Kopfleiste verschraubbar ist. Beiderseits des Steges sind zwischen Kopfleiste und unterer Leiste Nuten gebildet zur Aufnahme der Ränder von Glasscheiben unter Belassung von Freiräumen als Hinterlüftungsräume zwischen Glasscheibenrand und Steg und unter Zwischenschaltung elastischer Dichtungen zwischen der Kopfleiste und den Glasscheiben. Beiderseits des mittleren Steges sind rinnenartige Vertiefungen ausgebildet, die mit den Freiräumen in Verbindung stehen.

Die Aufgabe der vorliegenden Erfindung besteht darin, bei einem Holz- oder Leimbindersparren der eingangs genannten Art die Abdichtung zu verbessern, um der Gefahr eines Eindringens von Wasser zu begegnen, und die Entstehung von Kondenswasser zu verhindern.

Diese Aufgabe wird durch die im Anspruch 1 angegebene Erfindung gelöst.

Eine vorteilhafte und zweckmäßige Weiterbildung der Erfindung ist im Unteranspruch angegeben.

Die Erfindung setzt Mittel zur Befestigung von Glasscheiben an Holz- oder Leimbindersparren ein, bei denen auf Metalle oder ähnliche thermisch gut leitende Materialien verzichtet wird. Es sind keine thermischen Brücken mehr vorhanden, weil die Befestigung der Scheiben ausschließlich über Materialien wie Gummi und Holz erfolgt. Dies bedeutet, daß die Gefahr der Entstehung von Kondenswasser, von Korrosionen und von Hitzestaus verringert ist. Außerdem können nachteilige thermische Spannungen nicht mehr auftreten. Durch die Dichtungsstreifen sowohl zwischen der Glasscheibe und dem Sparrenunterteil als auch zwischen der Glasscheibe und dem Sparrenkopf und durch die kappenförmige Abdeckung mit seitlichen Regenrinnen wird eine verbesserte Abdichtung erzielt.

Die Erfindung soll nachfolgend anhand der beigefügten Zeichnung, in der ein Ausführungsbeispiel dargestellt ist, näher erläutert werden.

Die Zeichnung zeigt einen Sparren 2 mit einem Sparrenunterteil 4, das oberseitig in seiner Längserstreckung beidseitig stufenförmige Ausnehmmungen 6, 7 aufweist, zwischen denen ein mittiger Steg 8 belassen ist. Auf dem Steg 8 ist ein den Steg 8 beidseitig überragender Sparrenkopf 10 befestigt, beispielsweise mit Hilfe von Verschraubungen 12. Auf diese Weise werden zwischen dem Sparrenkopf 10 und den Stufen 14, 15 der Ausnehmungen 6, 7 längsverlaufende Nuten gebildet, in die Glasscheiben 16, 18 eingesetzt sind. Die Nuten befinden sich vorzugsweise im oberen Drittel des Gesamtsparrens 2.

Ober- und unterseitig der Glasscheiben befinden sich zwischen den Glasscheiben und dem Sparrenkopf und den Stufen Gummilippendichtungen 20, 21, 22, 23.

Zwischen den Glasscheiben und dem Steg 8 sind Hinterlüftungen 24, 26 vorgesehen. Diese Hinterlüftungen werden noch dadurch verbessert, daß wenigstens eine der beidseitigen Dichtungen, vorzugsweise die unteren Dichtungen 21, 23 mit Abstand vor dem Steg 8 enden. Zusätzlich können die Stufen 14, 15 am Übergang zum Steg 8 eine rinnenartige Vertiefung 28 bzw. 30 aufweisen.

Der Sparrenkopf 10 weist eine kappenförmige Abdeckung 32, beispielsweise aus Kupfer, Zinkblech, Alu oder Kunststoff, auf. Die Abdeckung kann mit seitlichen Regenrinnen 34, 36 versehen sein.

Wenn der Sparren 2 zur Aufnahme von nur einer Glasscheibe vorgesehen ist, so weist das Sparrenunterteil 4 nur eine seitliche Ausnehmung auf.

Der Sparren 2 mit Sparrenunterteil 4 und Sparrenkopf 10 besteht aus Vollholz oder geleimtem Holz.

## Patentansprüche

1. Holz- oder Leimbindersparren für Glasüberdachungen, der ein Sparrenunterteil (4) mit einem oberseitigen mittig oder seitlich ausgebildeten Steg (8) geringerer Breite als das Sparrenunterteil und einen mit dem Sparrenunterteil lösbar verbundenen Sparrenkopf (10) größerer Breite als der Steg aufweist, wobei zwischen Sparrenkopf und Sparrenunterteil beidseitig oder auf einer Seite des Steges (8) im oberen Drittel des Sparrens (2) eine Nut gebildet ist zur Aufnahme des Randes einer Glasscheibe (16, 18) unter Zwischenschaltung eines Dichtungsstreifens (20, 22) und ein Hinterlüftungsraum (24, 26) vorgesehen ist, der aus einem zwischen den Glasscheiben und Dichtungen einerseits und dem Steg andererseits belassenen Freiraum und einer rinnenartigen, mit diesem Freiraum in Verbindung stehenden Vertiefung (28, 30) im Sparrenunterteil besteht, **dadurch gekennzeichnet**, daß Dichtungsstreifen (20, 21, 22, 23) sowohl zwischen der Glasscheibe und dem Sparrenunterteil als auch zwischen der Glasscheibe und dem Sparrenkopf vorgesehen sind, und daß der Sparrenkopf (10) eine kappenförmige Abdeckung (32) mit seitlichen Regenrinnen (34, 36) aufweist.

2. Holz- oder Leimbindersparren nach Anspruch 1, **dadurch gekennzeichnet**, daß der Sparrenkopf (10) mit dem Steg (8) des Sparrenunterteiles (4) verschraubt ist.

## Claims

1. A wooden or glued wood principal rafter for glass roofs, which comprises a lower rafter part (4) having a web (8), constructed in the top centre or laterally, having a lesser width than the lower rafter part and a rafter head (10), detachably connected to the lower rafter part, having a greater width than the web, a groove being formed between the rafter head and lower rafter part on both sides or on one side of the web (8) in the upper third of the rafter (2) for receiving the edge of a pane of glass (16, 18) with the interposition of a sealing strip (20, 22) and rear ventilation (24, 26) being provided, which consists of a clearance left between the panes of glass and seals on the one hand and the web on the other hand and a channel-like depression (28, 30) in the lower rafter part communicating with this clearance, **characterised in that** sealing strips (20, 21, 22, 23) are provided both between the pane of glass and the lower rafter part and also between the pane of glass and the rafter head,
**and in that** the rafter head (10) comprises a cap-shaped cover (32) having lateral gutters (34, 36).

2. A wooden or glued wood principal rafter according to Claim 1,
**characterised in that** the rafter head (10) is screwed to the web (8) of the lower rafter part (4).

## Revendications

1. Chevron de ferme en bois ou collé pour des toitures vitrées, qui présente une partie inférieure (4) de chevron avec une âme (8) du côté supérieur réalisée centralement ou latéralement, avec une largeur plus faible que la partie inférieure de chevron et une tête de chevron (10) reliée de manière démontable à la partie inférieure de chevron, de largeur plus grande que l'âme, une rainure étant formée entre la tête de chevron et la partie inférieure de chevron, des deux côtés ou d'un côté de l'âme (8), dans le tiers supérieur du chevron (2), pour recevoir le bord d'une vitre (16, 18) avec intercalage d'une bande d'étanchéité (20, 22) et un volume d'aération arrière (24, 26) étant prévu, qui est constitué d'un volume libre laissé entre les vitres et les joints d'étanchéité d'un côté et de l'âme de l'autre côté et d'une cavité (28, 30) en forme de canal dans la partie inférieure de chevron, qui se trouve en liaison avec ce volume libre,
caractérisé en ce que des bandes d'étanchéité (20, 21, 22, 23) sont disposées aussi bien entre la vitre et la partie inférieure de chevron qu'entre la vitre et la tête de chevron et que la tête de chevron (10) présente une couverture (32) en forme de coiffe avec des gouttières latérales (34, 36).

2. Chevron de ferme en bois ou collé selon la revendication 1,
caractérisé en ce que la tête de chevron (10) est vissée à l'âme (8) de la partie inférieure (4) de chevron.
